# EUROPÄISCHE PATENTSCHRIFT

(11) **EP 1 759 999 B1**
(45) Veröffentlichungstag und Bekanntmachung des Hinweises auf die Patenterteilung: **25.03.2009**
(21) Anmeldenummer: 06026572.5
(22) Anmeldetag: 07.04.2004
(51) Int. Cl.: B65B 61/20, B65B 19/20

(54) **Verfahren und Vorrichtung zum Herstellen von Zigarettenpackungen**
Method and device for manufacturing cigarettes and packaging
Procédé et dispositif destinés à la fabrication de cigarettes et de paquets

(30) Priorität: 17.04.2003 DE 10318055
(43) Veröffentlichungstag der Anmeldung: 07.03.2007
(62) Teilanmeldung aus: 04008404.8
(73) Patentinhaber: Focke & Co. (GmbH & Co. KG), 27283 Verden (DE)
(72) Erfinder: Focke, Heinz, 27283 Verden (DE); Spöring, Heido, 27283 Verden (DE); Stiller, Martin, 27283 Verden (DE)
(74) Vertreter: Bolte, Erich

(56) Entgegenhaltungen:
- EP-A1- 0 895 946
- DE-A1- 2 650 141
- DE-A1- 19 841 526
- FR-A1- 2 619 356
- JP-A- 7 267 217
- US-A- 4 757 667
- US-A1- 2002 056 258
- US-A1- 2003 000 656
- US-B1- 6 467 621

## Beschreibung

Die Erfindung betrifft ein Verfahren zum Herstellen von Packungen, insbesondere Zigarettenpackungen, die einen gesonderten, durch Faltung mehrere Lagen aufweisenden Zuschnitt aus dünnem Material als Packungsbeigabe - Beigabezuschnitt -, insbesondere Coupon, aufweisen, wobei der Beigabezuschnitt in der Packung angeordnet und von mindestens einem Packungszuschnitt umgeben ist. Weiterhin betrifft die Erfindung eine Vorrichtung zur Durchführung des Verfahrens.

Zigarettenpackungen mit Beigabezuschnitten bzw. Coupons sind in vielfältiger Ausführung bekannt. Aus EP 1 058 663 ist eine Zigarettenpackung bekannt mit einem durch Faltung mehrlagig ausgebildeten, nämlich zick-zack-förmigen Beigabezuschnitt. Der gefaltete Zuschnitt ist durch Leimpunkte mit der Zigarettenpackung im Bereich einer Stirnwand verbunden. Des Weiteren sind die Lagen des gefalteten Beigabezuschnitts bei der Fertigung bzw. Faltung durch einen Leimstreifen miteinander verbunden. Diese Fixierung des gefalteten Druckträgers durch ein gesondertes Verbindungselement erfordert einen zusätzlichen Arbeitsaufwand und beeinträchtigt die Entfaltung des Beigabezuschnitts durch den Verbraucher. Weiterhin offenbart die JP-7-267217 die zeitweilige Fixierung eines Beigabezuschnitts an einem Packungsinhalt durch elektrostatische aufladung.

Der Erfindung liegt die Aufgabe zugrunde, Maßnahmen vorzuschlagen, die eine zuverlässige Stabilisierung des gefalteten Beigabezuschnitts und eine für den Verpackungsprozess aureichende Fixierung des gefalteten Zuschnitts an der Packung bzw. an einer Teilpackung gewährleisten.

Zur Lösung dieser Aufgabe ist das erfindungsgemäße Verfahren dadurch gekennzeichnet, dass durch elektrostatische Aufladung des Materials die lagen des Beigabezuschnitts mindestens zeitweilig aneinander gedrückt werden und der Beigabezuschnitt an der Packung bzw. an einer Teilpackung oder am Packungsinhalt fixiert wird.

Durch die Erfindung werden zwei Probleme beseitigt, die bei gefalteten Beizabezuschnitten auftreten. Die Handhabung derartiger Zuschnitte im maschinellen Verpackungsprozess ist schwierig, weil das gefaltete Material Rückstellkräfte aufweist, die eine korrekte Positionierung der Lagen verhindern und dadurch den Verpackungsprozess beträchtlich erschweren. Durch die elektrostatische Aufladung das gebildete, kompakte Lagenpaket eng an die Packung bwz. an die Teilpackung angelegt. Dadurch kann der maschinelle Verspackungsprozess in herkömmlicher Weise durchgeführt werden, ohne dass die Form und/oder die Lage der gefalteten Packungsbeigabe eine Behinderung darstellt.

Erfingsgemäß kann der gefaltete Beigabezuschnitt innerhalb der Packung angeordnet sein, nämlich an einem Zigarettenblock als Packungsinhalt. Der gefaltete Beigabezuschnitt wird auf die Oberseite des Zigarettenblocks aufgelegt und danach durch gezielte elektrostatische Aufladung zu einem dünnwandigen Lagenpaket formiert und zugleich für einen ausreichenden Zeitraum an dem Zigarettenblock fixiert. Danach werden die üblichen Faltschnitte vollzogen.

Alternativ kann der gefaltete Beigabezuschnitt an der Außenseite einer fertigen Zigarettenpackung angebracht und in erfindungsgemäßer Weise fixiert werden, so dass abschließend nur noch eine Außenumhüllung aus Folie anzubringen ist.

Die erfindungsgemäße Vorrichtung zur Durchführung des Verfahrens ist durch die Merkmale des Anspruchs gekennzeichnet.

Weitere Besonderheiten der Erfindung werden nachfolgend anhand der Zeichnungen näher erläutert. Es zeigt:
- Fig. 1: eine Verpackungsmaschine für die Herstellung von Zigarettenpackungen in schematischer Seitenansicht,
- Fig. 2: eine Einzelheit der Verpackungsmaschine gemäß Fig. 1 in Draufsicht entsprechend Sichtebene II - II in Fig. 1, bei vergrößerten Maßstab,
- Fig. 3: eine Einzelheit der Fig. 2 in Seitenansicht entsprechend Pfeil III der Fig. 2, bei nochmals vergrößertem Maßstab,
- Fig. 4: eine Zigarettenpackung, nämlich Klappschachtel, während der Herstellung derselben in perspektivischer Darstellung,
- Fig. 5: eine (Zigaretten-)Packung in Seitenansicht mit aufgelegtem Beigabezuschnitt (Queransicht V - V in Fig. 8),
- Fig. 6: eine Einzelheit einer anderen Ausführungsform einer Verpackungsmaschine in schematischer Seitenansicht,
- Fig. 7: einen Ausschnitt der Vorrichtung gemäß Fig. 6 in Queransicht, bei vergrößertem Maßstab,
- Fig. 8: eine weitere Einzelheit der Fig. 6, nämlich eine Ausschnitt XIII in Fig. 6 bei vergrößertem Maßstab.

Es geht um die Fertigung von Packung 10, insbesondere von Zigarettenpackungen. Als bevorzugtes Beispiel ist eine Packung 10 des Typs Klappschachtel gezeigt (Fig. 4). Diese besteht aus einem Packungszuschnitt 11 aus dünnem Karton unter Bildung eines Schachtelteils 12 und eines Deckels 13. Packungsinhalt ist eine Gruppe von Zigaretten, die in einen Innenzuschnitt aus Papier, Folie oder Stanniol eingehüllt ist, unter Bildung eines Zigarettenblocks 14. Des Weiteren gehört zu diesem Packungstyp ein aus einem gesonderten Zuschnitt bestehender Kragen 15.

Bei der Herstellung und Befüllung einer Packung 10 des vorbenannten Typs in einer Verpackungsmaschine gemäß Fig. 1 werden die Packungszuschnitte 11 aufeinanderfolgend einem Faltrevolvers 16 zugeführt. Bei dem vorliegenden Ausführungsbeispiel ist der Faltrevolver 16 tellerförmig ausgebildet und um eine vertikale Achse (taktweise) drehend angetrieben. Die Verpackungsmaschine gemäß Fig. 1, Fig. 2 ist auf zweibahnigen Betrieb ausgerichtet. Je zwei nebeneinander angeordnete Taschen 17, 18 des Faltrevolvers 16 werden gleichzeitig mit einem Packungszuschnitt 11 beschickt. Dieser wird dabei soweit vorgefaltet, dass eine im Längsschnitt winkelförmige bzw. L-förmige Faltstellung gegeben ist (Fig. 4) mit aufrechten Seitenlappen 19 und Ecklappen 20 innerhalb der Tasche 17, 18. Eine Bodenwand und anschließende Deckel-Bodenwand sowie Deckel-Stirnwand 21 und Deckel-Vorderwand 22 erstrecken sich in der Ebene der Rückwände bzw. in der Ebene von Bodenwänden der Taschen 17, 18. Ein radial innenliegender aufrechter Schenkel des Packungszuschnitts 11 besteht aus einer Bodenwand und einer daran anschließenden Schachtel-Vorderwand 31.

In der Faltstellung gemäß Fig.4 werden die Packungszuschnitte 11 in den Taschen 17, 18 für die Aufnahme je eines Zigarettenblocks 14 bereit gehalten (Fig. 2). Die anderweitig gefertigten Zigarettenblöcke werden auf einer radial zum Faltrevolver verlaufenden Blockbahn 32 zum Faltrevolver 16 transportiert und in die teilgefalteten Packungszuschnitte 11 in den Taschen 17, 18 eingeschoben (Stellung gemäß Fig. 4).

Vor dem Einschub des Zigarettenblocks 14 in einen zugeordneten Packungszuschnitt 11 wird ein U-förmig gefalteter Kragen 15 auf die Oberseite des Zigarettenblocks 14 aufgelegt. Die ungefalteten Zuschnitte für den Kragen 15 werden auf einer Kragenbahn 23 quer zur Blockbahn 32 der Zigarettenblöcke 14 diesen zugeführt und unter U-förmiger Faltung auf je einem Zigarettenblock 14 abgelegt, derart, dass eine Kragenforderwand 24 an der großflächigen Oberseite des Zigarettenblocks 14 anliegt.

Die Packungen 10 erhalten eine Beigabe, und zwar einen Druckträger in Gestalt eines gesonderten Beigabezuschnitts 25 aus Papier oder anderem dünnem Material. Jede Packung 10 erhält einen derartigen Beigabezuschnitt 25. Dieser ist bei dem Ausführungsbeispiel gemäß Fig.4 innerhalb der Packung 10, nämlich innerhalb der Klappschachtel positioniert, und zwar am Zigarettenblock 14 anliegend, unterhalb der Kragen-Vorderwand 24. Der Beigabezuschnitt 25 hat eine Abmessung, die sich über den überwiegenden Bereich einer nach oben gerichteten großflächigen Seite des Zigarettenblocks 14 erstreckt (Fig. 4).

Die Zuführung des Beigabezuschnitts 25 und die Einführung in die Packung 10 ist in den Fertigungsprozess integriert. Im vorliegenden Falle wird der Beigabezuschnitt 25 auf die Oberseite des Zigarettenblocks 14 während des Transports desselben entlang der Blockbahn 32 aufgelegt. Zu diesem Zweck ist in der Verpackungsmaschine (Fig. 1) oberhalb jeder Blockbahn 32 ein Zuführaggregat angeordnet, nämlich ein Coupongeber 26. Dieser führt die Beigabezuschnitte 25 nacheinander von oben her zu und legt sie auf jede Packung 10 bzw. auf jeden Zigarettenblock 14 auf. Bei der Fertigung von Klappschachtel wird anschließend der Kragen 15 auf den Zigarettenblock 14 bzw. auf den Beigabezuschnitt 25 aufgelegt. Die so gebildete Einheit wird im Bereich einer Einschubstation 33 durch einen Einschieber 27 in die Taschen 17, 18 bzw. in die teilgefalteten Zuschnitte 11 eingeschoben.

Die lose auf den Packungen 10 bzw. den Zigarettenblöcken 14 aufliegenden Beigabezuschnitte 25 können durch beim Transport der Packungen 10 bzw. Zigarettenblöcke 14 auftretende Kräfte verschoben werden, insbesondere wenn ein Faltrevolver 16 aus dem Stillstand beschleunigt wird. Um die Beigabezuschnitte 25 an der Packung 10 bzw. am Zigarettenblock 14 zu fixieren, wird eine elektrostatische Aufladung erzeugt. Diese bewirkt eine vollflächige Haftung des Beigabezuschnitts 25 an der Packung 10 bzw. am Zigarettenblock 14.

Die elektrostatische Aufladung kann bereits im Bereich der Förderstrecke erfolgen, also im Bereich der Blockbahn 32. Bei dem gezeigten Ausführungsbeispiel sind am Faltrevolver 16, nämlich oberhalb der Taschen 17, 18 in der Einschubstation 33, Organe zur elektrostatischen Aufladung der Packung 10 bzw. des Zigarettenblocks 14 und des Beigabezuschnitts 25 positioniert. Es handelt sich dabei um Aufladeelektroden 28, 29 für jede Tasche 17, 18.

Die Aufladeelektroden 28, 29 sind (ortsfest) so oberhalb der Packungen 10 positioniert, dass ein etwa kegelförmiges elektrisches Feld 30 auf die Packungen 10 bzw. den Zigarettenblock 14 übertragen wird. Das elektrische Feld 30 erfasst insbesondere einen freiliegenden Bereich des Beigabezuschnitts 25 unterhalb bzw. neben dem Kragen 15. Allerdings kann das elektrische Feld 30 so ausgebildet werden, dass auch der Kragen 15 in der packungsgerechten Position durch die elektrostatische Aufladung mit erfasst wird. Des Weiteren können die Aufladeelektroden 28, 29 so gesteuert sein, dass bereits während des Einschubs des Zigarettenblocks 14 in den zugeordneten Packungszuschnitt 11 ein elektrostatisches Feld 30 erzeugt wird. Die Wirkung der Aufladung ist derart, dass der Beigabezuschnitt 25 vollflächig an der nach oben gerichteten Seite bzw. Wand des Zigarettenblocks 14 anliegt. Die Haltewirkung erstreckt sich über eine begrenzte Zeit, mindestens bis zur endgültigen Fixierung des Beigabezuschnitts 25 innerhalb der Packung, insbesondere durch Umfalten von Zuschnittteilen, hier durch Umfalten der zunächst aufgerichteten Schachtel-Vorderwand 31 gegen die Oberseite des Zigarettenblocks 14.

Die Aufladeelektroden 28, 29 bzw. eine einzelne Aufladeelektrode kann alternativ oder zusätzlich außerhalb des Bereichs der Einschubstation 33 in der Bewegungsbahn der Packungen 10 bzw. der Beigabezuschnitte 25 oberhalb des Faltrevolvers 16 positioniert sein (gestrichelte Darstellung in Fig. 2). In diesem Falle werden die Taschen 17, 18 mit deren Inhalt, also Packungszuschnitt 11, Zigarettenblock 14, Kragen 15 und Beigabezuschnitt 25, an der ortsfesten Aufladeelektrode vorbeibewegt und nacheinander elektrostatisch aufgeladen. Die Leistung der Aufladeelektroden 28, 29 ist zweckmäßigerweise einstellbar, und zwar bis zu einer Spannung von 30 KV (Dauerspannung). Die Maschine ist geerdet.

Die Wirkung der elektrostatischen Aufladung ermöglicht überraschterweise die optimale zeitweilige Fixierung von mehrlagigen Beigabezuschnitten 25. In Fig. 5 ist ein zick-zack-förmig gefalteter, streifenförmiger Beigabezuschnitt 25, also ein mehrlagiger Zuschnitt gezeigt. Die rechte Hälfte der Darstellung der Packung zeigt eine Bestellung des Beigabezuschnitts 25 ohne elektrostatische Einwirkung, wobei die Lagen aufgrund der nicht überwundenen Materialspannung Abstände voneinander aufweisen. Die linke Hälfte der Abbildung zeigt, dass durch die elektrostatische Aufladung die mehreren Lagen wie bei einem Saugeffekt aneinander gedrückt werden, so dass der mehrfach gefaltete Beigabezuschnitt 25 eine flache, für den Verpackungsprozess erwünschte Formation erhält.

Die Fixierung eines Beigabezuschnitts 25 kann während gradliniger Förderung erwünscht bzw. vorteilhaft sein. Fig. 6 bis Fig. 8 zeigt eine beispielhafte Lösung, bei der der Beigabezuschnitt 25 an der Außenseite einer fertigen Packung 10 positioniert wird. Es handelt sich dabei um eine Zigarettenpackung des Typs Klappschachtel mit Schachtelteil 12 und Deckel 13. Der Beigabezuschnitt wird an einer nach oben gerichteten Rückseite bzw. Rückwand 34 der Klappschachtel positioniert.

Zur Übertragung der Beigabezuschnitte 25 auf die nach oben gerichtete Seite der Packungen 10 dient ein in besonderer Weise ausgebildeter Coupongeber 26, der im Wesentlichen aus einem mehrfach abgewinkelten Bandförderer 35 besteht. Die Beigabezuschnitte 25 werden in regelmäßigen Abständen voneinander durch einen Fördertrum 36 transportiert, der Mitnehmer 37 für jeden Beigabezuschnitt 25 aufweist. Im Bereich eines unteren Schenkels des Coupongebers 26 ist ein Übertragungsorgan angeordnet, und zwar ein Übertragungsrad 38. Dieses ist mittig zwischen Einzelgurten des Bandförderers 35 positioniert und bewirkt eine Abrollbewegung an der Oberseite der Packung 10 bei gleichzeitiger Übertragung des Beigabezuschnitts 25.

Zur elektrostatischen Aufladung ist im Bereich der Übergabe des Beigabezuschnitts 25 an die Packung 10 ein Organ zur Erzeugung eines elektrostatischen Feldes angeordnet. Es handelt sich dabei um zwei Aufladeelektroden 28, 29, die zu beiden Seiten des Bandförderers 35 bzw. des Übertragungsrades 38 positioniert sind. Endstücke 39 der Aufladeelektroden 28, 29 sind in Richtung zueinander abgewinkelt, so dass im Bereich der Packungen 10 ein elektrisches Feld gezielt auf Rand- bzw. Endbereiche der Beigabezuschnitte 25 gerichtet werden kann. Es ist dadurch sichergestellt, dass mindestens (obere und untere) Teilbereiche des Beigabezuschnitts 25 durch elektrostatische Aufladung fixiert werden.

Die mit dem elektrostatisch fixierten Beigabezuschnitt 25 versehende Packung 10 gelangt im Anschluss an den Coupongeber 26 durch fortgesetzten Transport in den Bereich einer Umhüllungsstation 40. Im Bereich derselben wird in bekannter Weise eine Außenumhüllung aus Folie um die Packung 10 herumgefaltet, und zwar unter Einschluss des Beigabezuschnitts 25. In einem ersten Fallschritt wird die querliegend geförderte Packung 10 U-förmig von einem Zuschnitt der Außenumhüllung umfasst. Durch den Einschub von Packung 10 und Zuschnitt der Außenumhüllung in eine Tasche eines Faltrevolvers wird zugleich der Beigabezuschnitt 25 mechanisch fixiert. Die elektrostatische Aufladung erfolgt bei diesem Beispiel während kontinuierlichen Transports der Packungen 10 entlang einer Packungsbahn 41 durch Mitnehmer 42.

Verpackungsmaschinen oder Einrichtungen zum Transport von Packungen 10 mit aufgelegtem Beigabezuschnitt (25) können auch mehrere an verschiedenen Positionen angebrachte Aufladeelektroden aufweisen, um mehrfach während des Herstellungsprozesses einer Packung Zuschnitte an dieser Packung zu fixieren oder eine nachlassende Wirkung der elektrostatischen Aufladung zu erneuern.

### Bezugszeichenliste:

- 10: Packung
- 11: Packungszuschnitt
- 12: Schachtelteil
- 13: Deckel
- 14: Zigarettenblock
- 15: Kragen
- 16: Faltrevolver
- 17: Tasche
- 18: Tasche
- 19: Seitenlappen
- 20: Ecklappen
- 21: Deckel-Stirnwand
- 22: Deckel-Vorderwand
- 23: Kragenbahn
- 24: Kragen-Vorderwand
- 25: Beigabezuschnitt
- 26: Coupongeber
- 27: Einschieber
- 28: Aufladeelektrode
- 29: Aufladeelektrode
- 30: Elektrisches Feld
- 31: Schachtel-Vorderwand
- 32: Blockbahn
- 33: Einschubstation
- 34: Rückwand
- 35: Bandförderer
- 36: Fördertrum
- 37: Mitnehmer
- 38: Übertragungsrad
- 39: Endstück
- 40: Umhüllungsstation
- 41: Packungsbahn
- 42: Mitnehmer

### Bezugszeichenliste:

- 10: Packung
- 11: Packungszuschnitt
- 12: Schachtelteil
- 13: Deckel
- 14: Zigarettenblock
- 15: Kragen
- 16: Faltrevolver
- 17: Tasche
- 18: Tasche
- 19: Seitenlappen
- 20: Ecklappen
- 21: Deckel-Stirnwand
- 22: Deckel-Vorderwand
- 23: Kragenbahn
- 24: Kragen-Vorderwand
- 25: Beigabezuschnitt
- 26: Coupongeber
- 27: Einschieber
- 28: Aufladeelektrode
- 29: Aufladeelektrode
- 30: Elektrisches Feld
- 31: Schachtel-Vorderwand
- 32: Blockbahn
- 33: Einschubstation
- 34: Rückwand
- 35: Bandförderer
- 36: Fördertrum
- 37: Mitnehmer
- 38: Übertragungsrad
- 39: Endstück
- 40: Umhüllungsstation
- 41: Packungsbahn
- 42: Mitnehmer

## Patentansprüche

1. Verfahren zum Herstellen von Packungen (10), insbesondere Zigarettenpackungen, die einen gesonderten, durch Faltung mehrere Lagen aufweisenden Zuschnitt aus dünnem Material als Beigabezuschnitt (25), insbesondere Coupon, aufweisen, wobei der Beigabezuschnitt (25) in der Packung (10) angeordnet und von mindestens einem Packungszuschnitt (11) umgeben ist, **dadurch gekennzeichnet, dass** durch elektrostatische Aufladung des Materials die Lagen des Beigabezuschnitts (25) mindestens zeitweilig aneinander gedrückt werden und der Beigabezuschnitt (25) an der Packung (10) bzw. an einer Teilpackung oder am Packungsinhalt fixiert wird.

2. Verfahren nach Anspruch 1, **dadurch gekennzeichnet, dass** die Packung (10) oder Teilpackung bzw. der Packungsinhalt, insbesondere ein Zigarettenblock (14) vor und/oder während und/oder nach Anbringen bzw. Auflegen des mehrlagigen Beigabezuschnitts (25) elektrostatisch aufgeladen wird.

3. Verfahren nach Anspruch 1 oder 2, **dadurch gekennzeichnet, dass** die Packung (10) im Bereich eines Packungsförderers oder eines Faltaggregats, insbesondere im Bereich eines drehend angetriebenen Faltrevolvers (16) mit dem mehrlagigen Beigabezuschnitt (25) versehen und elektrostatisch aufgeladen wird, derart, dass der mehrlagige Beigabezuschnitt (25) während des Weiter transports der Packung (10) wenigstens zeitweilig an dieser durch elektrostatische Aufladung fixiert ist.

4. Verfahren nach Anspruch 1 oder einem der weiteren Ansprüche, **dadurch gekennzeichnet, dass** der mehrlagige Beigabezuschnitt (25) auf eine Oberseite der Packung (10) bzw. Teilpackung bzw. des Packungsinhalts, insbesondere ein Zigarettenblock (14), aufgebracht und eine so gebildete Einheit von oben elektrostatisch beaufschlagt wird.

5. Verfahren nach Anspruch 1 oder einem der weiteren Ansprüche, **dadurch gekennzeichnet, dass** der mehrlagige Beigabezuschnitt (25) auf den Zigarettenblock (14) als Packungsinhalt aufgelegt und sodann mit dem Zigarettenblock (14) in eine teilweise fertiggestellte Packung (10) im Bereich einer Einschubstation (33) des Faltrevolvers (16) eingeführt und in diesem Bereich elektrostatisch aufgeladen wird.

6. Verfahren nach Anspruch 1 oder einem der weiteren Ansprüche, **dadurch gekennzeichnet, dass** bei der Fertigung einer Zigaretten packung (10) des Typs Klappschachtel der Zigarettenblock (14) als Packungsinhalt mit an der Oberseite aufgelegtem mehrlagigen Beigabezuschnitt (25) und einem teilweise auf den mehrlagigen Beigabezuschnitt (25) aufliegendem Kragen (15) eine elektrostatische Aufladung im Wesentlichen im Bereich des mehrlagigen Beigabezuschnitts (25) außerhalb des Kragens (15) erfolgt.

7. Verfahren nach Anspruch 1 oder einem der weiteren Ansprüche, **dadurch gekennzeichnet, dass** der mehrlagige Beigabezuschnitt (25) zick-zack-förmig gefaltet ist.

8. Verfahren nach Anspruch 1 oder einem der weiteren Ansprüche, **dadurch gekennzeichnet, dass** ein langgestreckter mehrlagiger Beigabezuschnitt (25) an zwei endseitigen Bereichen jeweils elektrostatisch aufgeladen wird.

9. Vorrichtung zur Durchführung des Verfahrens gemäß Anspruch 1, **gekennzeichnet durch** folgende Merkmale:
a) der mehrlagig ausgebildete Beigabezuschnitt (25) ist von einem Coupongeber (26) zuführbar und an die Packung (10) oder an einen Packungsinhalt anlegbar,
b) im Bereich der Anbringung des Beigabezuschnitts (25) an der Packung (10) bzw. am Packungsinhalt ist mindestens eine Aufladeelektrode (28, 29) zum elektrostatischen Aufladen des Beigabezuschnitts (25) angeordnet,
c) die Elektrode (28, 29) ist oberhalb eines Förderers für Packungen (10) oder für Packungsinhalt insbesondere Zigarettenblöcke (14), angeordnet, und zwar im Bereich des Coupongebers (26) und/oder im Bereich eines anschließenden Packungsförderers bzw. Faltrevolvers (16).

10. Vorrichtung nach Anspruch 9, **dadurch gekennzeichnet, dass** wenigstens eine Aufladeelektrode (28, 29) oberhalb eines nach oben offene Taschen (17, 18) für Packungen (10) aufweisenden Faltrevolvers (16) im Bereich einer Einschubstation (33) für Packungsinhalt, insbesondere ein Zigarettenblock (14), mit mehrlagigem Beigabezuschnitt (25) und ggf. Kragen (15) positioniert ist.

11. Vorrichtung nach Anspruch 9 oder 10, **dadurch gekennzeichnet, dass** zwei Aufladeelektroden (28, 29) im Bereich eines Coupongebers (26) zur Übertragung von mehrlagigen Beigabezuschnitten (25) auf Packungen (10) oder Packungsinhalt positioniert sind, vorzugsweise derart, dass die beiden Aufladeelektroden (28, 29) zu beiden Seiten eines Endteils des Coupongebers (26) positioniert und auf freiliegende Endbereiche des mehrlagigen Beigabezuschnitts (25) gerichtet sind.

## Claims

1. A method of producing packs (10), in particular cigarette packs, which have a separate blank, made of thin material and having a plurality of layers due to folding, as an insert blank (25), in particular a coupon, the insert blank (25) being arranged in the pack (10) and enclosed by at least one pack blank (11), **characterized in that,** as a result of electrostatic charging of the material, the layers of the insert blank (25) are pressed closely against one another at least temporarily and that the insert blank (25) is fixed on the pack (10) or on a sub-pack or on the pack contents.

2. The method according to Claim 1, **characterized in that** the pack (10) or sub-pack or the pack contents, in particular a cigarette block (14), is electrostatically charged before and/or during and/or after the operation of applying or positioning the multi-layer insert blank (25).

3. The method according to Claim 1 or 2, **characterized in that** the pack (10) is provided with the multi-layer insert blank (25) and electrostatically charged in the region of a pack conveyor or a folding subassembly, in particular in the region of a rotary driven folding turret (16), such that the multi-layer insert blank (25) is fixed at least temporarily on the pack (10) by electrostatic charging as said pack is transported further.

4. The method according to Claim 1 or one of the further Claims, **characterized in that** the multi-layer insert blank (25) is applied to a top side of the pack (10) or sub-pack, or of the pack contents, in particular a cigarette block (14), and a unit which is formed in this way is subjected to electrostatic action from above.

5. The method according to Claim 1 or one of the further Claims, **characterized in that** the multi-layer insert blank (25) is positioned on the cigarette block (14), as pack contents, and is then introduced, with the cigarette block (14), into a partially finished pack (10) in the region of a pushing-in station (33) of the folding turret (16) and electrostatically charged in this region.

6. The method according to Claim 1 or one of the further Claims, **characterized in that,** during production of a cigarette pack (10) of the hinge-lid-box type, the cigarette block (14), as pack contents with a multi-layer insert blank (25) positioned on the top side and a collar (15) resting in part on the multi-layer insert blank (25), is subjected to electrostatic charging essentially in the region of the multi-layer insert blank (25) outside the collar (15).

7. The method according to Claim 1 or one of the further Claims, **characterized in that** the multi-layer insert blank (25) is folded in zigzag form.

8. The method according to Claim 1 or one of the further Claims, **characterized in that** an elongate multi-layer insert blank (25) is electrostatically charged in each case at two end regions.

9. An apparatus for executing the method according to Claim 1, **characterized by** the following features:
a) the insert blank (25), configured as having a plurality of layers, can be fed by a coupon dispenser (26) and positioned on the pack (10) or on a pack contents,
b) arranged in the region where the insert blank (25) is applied to the pack (10) or pack contents is at least one charging electrode (28, 29) for the electrostatic charging of the insert blank (25),
c) the electrode (28, 29) is arranged above a conveyor for packs (10) or for pack contents, in particular cigarette blocks (14), to be precise in the region of the coupon dispenser (26) and/or in the region of a following pack conveyor or folding turret (16).

10. The apparatus according to Claim 9, **characterized in that** at least one charging electrode (28, 29) is positioned above a folding turret (16), which has upwardly open pockets (17, 18) for packs (10), in the region of a pushing-in station (33) for pack contents, in particular cigarette block (14), with multi-layer insert blank (25) and, if appropriate, collar (15).

11. The apparatus according to Claim 9 or 10, **characterized in that** two charging electrodes (28, 29) are positioned in the region of a coupon dispenser (26) for transferring multi-layer insert blanks (25) to packs (10) or pack contents, preferably such that the two charging electrodes (28, 29) are positioned on both sides of an end part of the coupon dispenser (26) and are directed towards exposed end regions of the multi-layer insert blank (25).

## Revendications

1. Procédé pour fabriquer des paquets (10), en particulier des paquets de cigarettes, qui présentent un flan séparé en matériau mince présentant plusieurs couches par pliage comme flan additionnel séparé, en particulier un coupon, dans lequel le flan additionnel (25) est disposé dans le paquet (10) et est entouré par au moins un flan de paquet (11), **caractérisé en ce que,** du fait de la charge électrostatique du matériau, les couches du flan additionnel (25) sont pressées l'une contre l'autre au moins par moments et le flan additionnel (25) est fixé au paquet (10) ou à un paquet partiel ou au contenu du paquet.

2. Procédé selon la revendication 1, **caractérisé en ce que** le paquet (10) ou le paquet partiel ou le contenu du paquet, en particulier un bloc de cigarettes (14), est chargé électrostatiquement avant et/ou pendant et/ou après application ou pose du flan additionnel multicouche (25).

3. Procédé selon la revendication1 ou 2, **caractérisé en ce que** le paquet (10) est pourvu, dans la zone d'un convoyeur de paquets ou d'un groupe de pliage, en particulier dans la zone d'un revolver de pliage entraîné en rotation, du flan additionnel multicouche (25) et est chargé électrostatiquement de sorte que le flan additionnel multicouche (25) soit fixé durant le transport suivant du paquet (10) au moins par moments à celui-ci par charge électrostatique.

4. Procédé selon la revendication 1 ou selon l'une quelconque des autres revendications, **caractérisé en ce que** le flan additionnel multicouche (25) est appliqué sur une face supérieure du paquet (10) ou du paquet partiel ou du contenu du paquet, en particulier un bloc de cigarettes (14), et une unité formée de la sorte est alimentée par le haut électrostatiquement.

5. Procédé selon la revendication 1 ou selon l'une quelconque des autres revendications, **caractérisé en ce que** le flan additionnel multicouche (25) est posé sur le bloc de cigarettes (14) comme contenu du paquet et introduit ensuite avec le bloc de cigarettes (14) dans un paquet partiellement terminé (10) dans la zone d'un poste d'insertion du revolver de pliage (16) et est chargé électrostatiquement dans cette zone.

6. Procédé selon la revendication 1 ou selon l'une quelconque des autres revendications, **caractérisé en ce que,** lors de la fabrication d'un paquet de cigarettes (10) du type boîte à couvercle rabattable, le bloc de cigarettes (14) comme contenu du paquet avec le flan additionnel multicouche (25) posé sur la face supérieure et un collier (15) appliqué partiellement sur le flan additionnel multicouche (25), il se fait une charge électrostatique sensiblement dans la zone du flan additionnel multicouche (25) en dehors du collier (15).

7. Procédé selon la revendication 1 ou selon l'une quelconque des autres revendications, **caractérisé en ce que** le flan additionnel multicouche (25) est plié en zigzag.

8. Procédé selon la revendication 1 ou selon l'une quelconque des autres revendications, **caractérisé en ce qu'**un flan additionnel multicouche allongé (25) est respectivement chargé électrostatiquement au niveau de deux zones d'extrémité.

9. Dispositif pour mettre en oeuvre le procédé selon la revendication 1, **caractérisé en ce que :**
a) le flan additionnel multicouche (25) peut être acheminé par un distributeur de coupons (26) et appliqué contre le paquet (10) ou contre un contenu de paquet,
b) dans la zone de l'application du flan additionnel (25) contre le paquet (10) ou contre le contenu de paquet, au moins une électrode de charge (28, 29) assure la charge électrostatique du flan additionnel (25),
c) l'électrode (28, 29) est disposée au-dessus d'un convoyeur de paquets (10) ou de contenus de paquets, en particulier de blocs de cigarettes (14), et ce, dans la zone d'un distributeur de coupons (26) et/ou dans la zone d'un convoyeur de paquets ou d'un revolver de pliage suivant (16).

10. Dispositif selon la revendication 9, **caractérisé en ce qu'**au moins une électrode de charge est placée au-dessus d'un revolver de pliage (16) présentant des poches ouvertes vers le haut (17, 18) pour des paquets (10) dans la zone d'un poste d'insertion (33) pour un contenu de paquet, en particulier un bloc de cigarettes (14) avec un flan additionnel multicouche (25) et éventuellement un collier (15).

11. Dispositif selon la revendication 9 ou 10, **caractérisé en ce que** deux électrodes de charge (28, 29) sont placées dans la zone d'un distributeur de coupons (26) pour transférer des flans additionnels multicouches (25) sur des paquets (10) ou des contenus de paquet, de préférence de sorte que les deux électrodes de charge (28, 29) soient placées sur les deux côtés d'une partie d'extrémité du distributeur de coupons (26) et soient dirigées sur des zones d'extrémité libres du flan additionnel multicouche (25).
